# EUROPÄISCHE PATENTSCHRIFT

(11) **EP 0 998 993 B1**
(45) Veröffentlichungstag und Bekanntmachung des Hinweises auf die Patenterteilung: **07.05.2003**
(21) Anmeldenummer: 99121521.1
(22) Anmeldetag: 29.10.1999
(51) Int. Cl.: B21B 45/02, B21B 27/10

(54) **Verfahren und Vorrichtung zum Kühlen von walzwarmem Walzgut, insbesondere Warmbreitband**
Method and device for cooling rolling stock at rolling-temperature, in particular hot wide strip
Procédé et dispositif pour refroidir des produits de laminage chauds, notamment des bandes larges laminées à chaud

(30) Priorität: 04.11.1998 DE 19850739
(43) Veröffentlichungstag der Anmeldung: 10.05.2000
(73) Patentinhaber: SMS Demag AG, 40237 Düsseldorf (DE)
(72) Erfinder: Plociennik, Uwe, Dipl.-Ing., 40882 Ratingen (DE); Meyer, Meinert, Dipl.-Ing., 40699 Erkrath (DE); Weingarten, Ludwig, Dipl.-Math., 40237 Düsseldorf (DE); Braun, Martin, Dipl.-Ing., 57223 Kreuztal (DE)
(74) Vertreter: Valentin, Ekkehard, Dipl.-Ing.

(56) Entgegenhaltungen:
- EP-A- 0 130 721
- DE-A- 3 616 070
- DE-A- 3 626 741
- PATENT ABSTRACTS OF JAPAN vol. 007, no. 187 (M-236), 16. August 1983 (1983-08-16) & JP 58 086904 A (MITSUBISHI JUKOGYO KK), 24. Mai 1983 (1983-05-24)

## Beschreibung

Die Erfindung betrifft ein Verfahren zum Kühlen von walzwarmem Walzgut, wobei zur bevorzugt beidseitigen Kühlung von Warmbreitband zwischen jeweils zwei beabstandeten Gerüsten ein Wärmeaustausch zwischen Walzgut und Kühlmedium mit Hilfe einer Druckwasserströmung durch eine Folge eines Druck- und Konvektionsraumes vorgenommen und das Walzgut durch gezieltes Steuern der Intensität der Zwangskonvektion gekühlt wird. Die Erfindung betrifft auch eine Vorrichtung zur Durchführung des Verfahrens. Ein entsprechendes Verfahren sowie eine entsprechende Vorrichtung sind gemäß der Oberbegriffe der Ansprüche 1 bzw. 9 aus der JP-A 58 086 904 bekannt.

Die Erkenntnisse beim Kühlen von walzwarmem Walzgut beruhen auf langjährigen praktischen Erfahrungen. Diese zeigen, daß bspw. bei Draht und Stabstahl in Wasserkühlstrecken wesentlich höhere Kühlintensitäten erzielt werden, als in Wasserkühlstrecken von Warmbreitbandstraßen. In Kühlstrecken für Draht und Stabstahl betragen die Wärmeübergangszahlen bspw. ca. 20.000 bis 40.000 W/m²K, während in einer Laminarkühlstrecke hinter dem Fertiggerüst für Warmbreitband Wärmeübergangszahlen von ca. 800 bis 1.500 W/m²K, also eine um ca. 10-15fach niedrigere Kühlintensität erzielt werden. Dies hat zur Folge, daß für die gleiche Temperaturabsenkung bei Warmbreitband im Verhältnis zu Draht und Stabstahl eine wesentlich längere Kühlstrecke benötigt wird.

Durch neuere Technologien beim Walzen von Warmbreitband, insbesondere zur Ausbildung eines ferritischen Gefüges, muß insbesondere zwischen den letzten Gerüsten einer Walzstraße intensiv gekühlt werden, um niedrigere Endwalztemperaturen bei nicht zu großen Gerüstabständen zu erhalten. Beim Walzen von dünnen Abmessungen, bei welchen der Warmbandhaspel zur Vermeidung von unruhig laufendem Band näher am Fertiggerüst angeordnet werden muß, werden gleichfalls Wasserkühlstrecken mit höherer Kühlintensität erforderlich.

Die DE 39 27 276 A1 offenbart ein Verfahren zum Härten von Stahl mit flüssigen Kühlmedien. Daraus geht hervor, daß mit den bisher bekannten Verfahren zum Härten von Stahl mit Hilfe von flüssigen Kühlmedien auch bei Stäben mit geringen Stabdurchmessern eine nur geringe, auf die Randzone bezogene Einhärtungstiefe erreicht wird. Demgegenüber wird mit dem Verfahren gemäß DE 39 29 276 A1 nicht nur eine erhebliche Steigerung der Einhärtungstiefe, sondern auch ein vollständiges Durchhärten insbesondere von stabförmigen Walzprodukten bis zu 70 mm Durchmesser in besonders einfacher Weise dadurch ermöglicht, daß das Walzprodukt aus Stahl unmittelbar nach dem Walzprozeß in einer mit Kühlmedien versehenen Kühlstrecke hohen Strömungsgeschwindigkeiten ausgesetzt wird. Zweckmäßigerweise sind die Strömungsgeschwindigkeiten in der Kühlstrecke so hoch, daß Wärmeübergangszahlen größer oder gleich 50.000 W/m²K erzeugt werden und das Walzgut darin so lange gekühlt wird, bis die Durchschnittstemperatur des Walzgutquerschnittes unterhalb der MS-Temperatur liegt, so daß nach Verlassen der Kühlstrecke durch den Temperaturausgleich über den Querschnitt der im Kern noch vorliegende Austenit in Zwischenstufengefüge (Bainit) umgewandelt wird, während gleichzeitig in der martensitischen Randzone durch Wiederansteigen der Temperatur bis auf maximal MS-Temperatur ein großer Teil der sich überlagernden Wärme- und Umwandlungsspannungen abgebaut wird.

Zur Verwirklichung vergleichsweise niedriger Endwalztemperaturen bei nicht zu großen Gerüstabständen wird bekanntlich außer dem Einsatz von Wasserkühlstrecken zwischen einzelnen Gerüsten eine möglichst intensive Kühlung der Walzballenoberflächen gefordert.

Der Hauptgrund für die Walzenkühlung liegt darin, daß die Walze eine bestimmte Temperatur nicht überschreiten darf, um die Festigkeit der Walzenoberfläche und damit die Standzeit entsprechend zu erhalten.

Ein weiterer Grund ist die Durchmessertoleranz der Walze, die nur bei konstanter Walzentemperatur sichergestellt wird.

Beim Stand der Technik wird eine herkömmliche Walzenkühlung durch Beaufschlagung der Walze mit Hilfe von Wasser aus Sprühdüsen praktiziert. Hierbei sind große Wassermengen erforderlich, um das niedrige Temperaturniveau einer Walze von 60 bis 80 °C zu halten. Das Abführen dieser Wassermengen stellt jedoch ein großes Problem dar, weil die abfließende Wassermenge einen Rückstau bilden kann, der verhindert, daß die zufließende Flüssigkeit die Walzenoberfläche ungehindert erreicht, wodurch die Kühlwirkung erheblich reduziert wird.

Zur Abhilfe wurde bereits gemäß dem Dokument DE 36 16 070 C2 eine sogenannte Spaltkühlung vorgeschlagen, wobei Kühlwasser über eine am unteren Ende eines Kühlkörpers angeordnete Einspeiseöffnung in einen den Walzenballen am Umfang teilweise umgebenden Kühlspalt eingespeist und über eine am oberen Ende des Kühlkörpers angeordneter Ausspeiseöffnung wieder aus dem Kühlspalt ausgespeist wird. Bei dieser Anordnung ist es nachteilig, daß eine Abdichtung des Kühlspaltes dadurch bewirkt wird, daß der Kühlkörper aus elastischem Material unter Druck an die Walze angelegt wird. Dadurch kann es zu Beschädigungen bspw. durch Abrieb des Walzenmantels kommen, wodurch Markierungen auf dem zu walzenden Band verursacht werden können.

Ausgehend vom vorgenannten Stand der Technik liegt der Erfindung die Aufgabe zugrunde, ein Verfahren der im Oberbegriff von Anspruch 1 genannten Art weiter zu verbessern und auszubilden, um bei gleicher Länge der Kühlstrecke zwischen zwei Gerüsten eine deutlich erhöhte Kühlwirkung des Walzgutes zu verwirklichen, oder bei gleicher Kühlwirkung die Länge der Kühlstrecke deutlich zu verringern.

Die hierfür vorgesehene Vorrichtung nach der Erfindung soll unter Vermeidung der Nachteile und Schwierigkeiten des Standes der Technik eine problemlose Durchführung des erfindungsgemäßen Verfahrens ermöglichen.

Zur Lösung der Aufgabe wird bei einem Verfahren der eingangs genannten Art eine Kombination einer Zwischengerüst-Kühlung mit einer zusätzlichen Walzenkühlung im Bereich des auslaufseitigen Walzenspaltes unter Verwendung einer gerichteten Druckwasserströmung entlang eines Umfangsbereiches des Walzenballens jeder Arbeitswalze vorgeschlagen, wobei die Zwischengerüst-Kühlung und die Walzenkühlung jeweils mit berührungslosen Abdichtungen bezüglich der Walzgutoberfläche bzw. des Walzenballens arbeiten.

Dabei sieht eine Ausgestaltung der Erfindung vor, daß die Kühlung des walzwarmen Walzgutes zwischen den Gerüsten sich gegenseitig ergänzender Druckwasserströmungen zu einer funktionellen Gesamtkühlwirkung erfolgt.

Dies wird erfindungsgemäß dadurch erreicht, daß durch Absenken der Walzenballentemperatur die Oberflächentemperatur des Walzgutes bzw. des Warmbandes im Walzspalt derart gesenkt wird, daß die Leidenfrost-Temperatur in der anschließenden Zwischengerüstkühlung entlang der Kühlstrecke unterschritten wird.

Infolge der erfindungsgemäßen Kombination der beiden Kühlverfahren zu einer funktionellen Einheit können die Kühlwirkungen sowohl für das Band als auch für die Walze insgesamt weiter erhöht werden, weil sich durch diese Kombination folgende Vorteile bieten:
- Die Zwischengerüstkühlung beginnt bereits im Bereich des Walzenspaltaustrittes. Infolge der im Walzenspalt abgesenkten Oberflächentemperatur des Bandes kann die Kühlwirkung der anschließenden Zwischengerüstkühlung deutlich intensiviert werden, weil die Leidenfrost-Temperatur jetzt schneller unterschritten und damit die Kühlwirkung verstärkt wird;
- Die oberflächennahe Wärme wird der Walze entzogen und kann nicht in die inneren Bereiche der Walze eindiffundieren;
- bei gleichem Gerüstabstand kann nunmehr bei gleicher Kühlstreckenlänge ein besserer Temperaturausgleich verwirklicht werden;
- bei gleichem Gerüstabstand kann nunmehr bei gleicher Ausgleichsstrecke die Wasserstreckenlänge vergrößert und somit die Temperaturabsenkung intensiviert werden;
- beide Kühlsysteme können bspw. mit einer gemeinsamen Wasserversorgung ausgerüstet werden;
- im Gegensatz zur konventionellen Walzenkühlung mittels Sprühdüsen wird die zusätzliche Walzenkühlung unter Verwendung einer gerichtet erzwingbaren Druckwasserströmung entlang eines Umfangsbereiches des Walzenballens bezüglich der Wärmeübergänge auf ein wesentlich höheres Niveau gehoben;
- infolge gezielter Wasserrückführung im Kühlkörper der Walzen gelangt weniger Wasser ungeordnet auf die Bandoberfläche;
- im Vergleich zur konventionellen Sprühdüsenkühlung der Walzen wird mit wesentlich verringerter Kühlwassermenge eine wesentlich höhere Kühlwirkung erzielt;
- infolge erheblich intensiverer Wärmeübergänge zwischen der Druckwasserströmung entlang eines Umfangsbereiches des Walzenballens muß nur auf einer Seite der Walze gekühlt werden, was eine Vereinfachung der Gerüstbauweise zur Folge hat.

Eine Ausgestaltung des erfindungsgemäßen Verfahrens sieht vor, daß die Zwischengerüstkühlung unmittelbar an die Walzenkühlung am Austritt des Walzspaltes angeschlossen wird.

Weiterhin ist erfindungsgemäß mit dem Verfahren vorgesehen, daß die Intensität der Zwangskonvektion und damit die Kühlwirkung einerseits der Walzenkühlung und andererseits der Zwischengerüstkühlung durch individuell einstellbare Parameter wie Menge, Druck und Strömungsgeschwindigkeit der Kühlwasserströmung unabhängig voneinander eingeregelt wird.

Und weiterhin ist mit Vorteil vorgesehen, daß sowohl die Walzenkühlung, als auch die Zwischengerüstkühlung aus gemeinsamer Druckwasserquelle, jedoch mit unabhängig einstellbarem Druck und Menge gespeist werden.

Mit großem Vorteil sieht das Verfahren weiter vor, das Kühlmedium mittels berührungsloser Abdichtung seiner Strömungswege gegenüber den zu kühlenden Flächen von Walzenballen bzw. Walzgut zu- und abgeführt wird.

Und schließlich sieht eine vorteilhafte Ausgestaltung des Verfahrens vor, das Kühlmedium für die Walzenkühlung jeder Walze über jeweils einen bevorzugt einstellbaren Düsenspalt entlang mindestens eines am Walzenballen anliegenden Kühlwasserkanals von oben und von unten eingespeist, im Gegenstrom geführt und auslaufseitig in einen Diffusor eingeleitet und aus diesem in einen Abführraum geführt und daraus kontrolliert abgezogen wird.

Infolge der kontrollierten Abführung von Kühlwasser aus der Walzenkühlung werden umfangreiche Vorrichtungen und Maßnahmen zum Auffangen ablaufenden Kühlwassers vermieden und dadurch der hierfür bisher erforderliche technische Aufwand signifikant verringert.

Die erfindungsgemäße Vorrichtung zur Intensivkühlung von walzwarmem Walzgut besteht aus mindestens einem Kühlaggregat zum beidseitigen Kühlen von Warmbreitband zwischen zwei beabstandeten Gerüsten einer Fertigstraße, mit an jeder Bandseite einem zum Wärmeaustausch zwischen Walzgut und Kühlmedium durch Zwangskonvektion ausgebildetem Druckraum und Konvektionsraum eines Strömungskanals zur Ausbildung einer gerichteten Strömung des Kühlmediums und Steuern der Intensität der Zwangskonvektion nach Maßgabe der Strömungsgeschwindigkeit, kombiniert mit wenigstens einem stromaufwärts der Walzrichtung angeordneten Kühlkörper zum Kühlen der Arbeitswalzen eines vorgeordneten Gerüstes, wobei der Kühlkörper jeweils an einer der Walzen einen mit Kühlmedium unter Zwangskonvektion beaufschlagbaren Spalt im Strömungsbereich zwischen einer Kühlwasserzuführung und einer Kühlwasserabführung augebildet und das Kühlaggregat bzw. der Kühlkörper berührungslose Abdichtungen gegenüber den zu kühlenden Flächen von Band und Walze aufweisen.

Eine vorteilhafte Ausgestaltung der Vorrichtung sieht vor, daß der Spalt unter Ausbildung zweier einander entgegengerichteter Strömungsbahnen bevorzugt an beiden Enden je eine regelbare Zuführung für Kühlmedium aufweist und etwa mittig mit einem Diffusor ausgebildet ist und dieser mit einem Auffangraum für abzuführendes Kühlmedium in Verbindung steht.

Zur Mengenregelung zugeführten Kühlmediums kann jeder Strömungsbahn mit Vorteil ein Drosselorgan in Form eines einstellbaren Düsenspaltes zugeordnet sein.

In Ausgestaltung der Erfindung ist vorgesehen, daß der Druckraum des Kühlaggregats an der Eintrittsseite des Walzgutes eine Einströmung für das Kühlmedium in Form eines mengen- und druckeinstellbaren Düsenspaltes und einen endständigen Diffusor mit Mitteln zum Abziehen des Kühlmediums aufweist und daß in Walzrichtung vor dem Diffusor ein den Druckraum begrenzendes Stauelement angeordnet ist, das den Beginn des Konvektionsraumes darstellt. Vorteilhaft ist das Stauelement unter Veränderung der Länge des Druckraumes und des Konvektionsraumes in Walzrichtung längsverstellbar ausgebildet. Dabei weist der Düsenspalt einen Keil als Stellglied auf.

Eine zweckmäßige Ausgestaltung des Kühlaggregates sieht vor, daß der Diffusor im Bereich erhöhten Kühlmediumdruckes Auslässe zum Abziehen erwärmten Kühlmediums besitzt. Besonders vorteilhaft ist, daß das Kühlaggregat zur Walzenkühlung und das Kühlaggregat zur Walzgutkühlung zu einer baulichen Einheit zusammengefaßt sind. Dabei wird der Auslaß des Kühlwassers am Walzenkühlaggregat geschlossen, so daß das Kühlwasser des Walzenkühlaggregats in den Einlauftrichter des Walzgutkühlaggregats fließt.

Weitere Einzelheiten, Merkmale und Vorteile der Erfindung ergeben sich aus der nachstehenden Erläuterung eines in Zeichnungen schematisch dargestellten Ausführungsbeispieles.

Figur 1 zeigt die Vorrichtung zum Kühlen von walzwarmem Walzgut bzw. Warmbreitband 10. Dabei wird zur bevorzugt beidseitigen Kühlung von Warmbreitband zwischen jeweils zwei beabstandeten Gerüsten 8, 9 ein Wärmeaustausch zwischen Warmbreitband 10 und Kühlmedium mit Hilfe einer erzwungenen Druckwasserströmung 14 zwischen jeweils einem Wasserzulauf 12 und einem Wasserablauf 13 durch eine Folge eines Druck- 21 und Konvektionsraumes 22 vorgenommen und das Walzgut 10 durch gezieltes Steuern der nach Maßgabe der Strömungsgeschwindigkeit sich einstellenden Intensität der Zwangskonvektion gekühlt. Mit 15 ist ein endständiger Diffusor am Ende der Kühlstrecke bezeichnet, aus dem mit dem Wasserablauf 13 verbrauchtes Kühlwasser abgeführt wird. Mit der Zwischengerüstkühlung 20 ist gemäß Erfindung eine zusätzliche Walzenkühlung 19 im Bereich des auslaufseitigen Walzspaltes 11 unter Verwendung einer gerichtet erzwingbaren Druckwasserströmung 25 entlang eines Umfangsbereiches des Walzenballens 2 jeder Arbeitswalze 3 vorgesehen.

Die Kühlung des walzwarmen Walzgutes 10 wird infolge der Kombination einer Zwischengerüstkühlung 20 des Bandes zwischen den Gerüsten 8, 9 mit einer intensiven Walzenkühlung 19 zweier sich unter Zwangskonvektion gegenseitig ergänzender Druckwasserströmungen 25 zu einer funktionellen Einheit mit wesentlich erhöhter Gesamtkühlwirkung optimiert.

Die der beiden Kühlungen 19, 20 zugeordnete Temperaturkurve in Form einer gestrichelten Linie zeigt, daß die Oberflächentemperatur des Walzbandes im Walzenspalt 11 zunächst schroff absinkt und danach bis zum Eintritt des Walzbandes 10 in das Kühlaggregat 20 infolge der Kernwärme des Bandes (Temperaturausgleich) wieder ansteigt und nach Eintritt in das Kühlaggregat 20 graduell absinkt, bis sie nach Austritt aus dem Kühlaggregat 20 wieder langsam infolge Temperaturausgleichs ansteigt.

Der Vorteil der Kombination der Kühlverfahren zeigt sich besonders deutlich darin, daß die Zwischengerüstkühlung 20 unmittelbar an die Walzenkühlung 19 am Austritt des Walzspaltes 11 angeschlossen wird.

Figur 1 zeigt weiter, daß zumindest die Wasserzuläufe 12 der Kühlstrecke 20 und die Wasserzuläufe 12' der Walzenkühlung 19 mit einem - symbolisch angedeuteten - Drosselorgan ausgestattet sein können. Damit wird die Intensität der Zwangskonvektion und damit die Kühlwirkung einerseits der Walzenkühlung 19 und andererseits der Zwischengerüstkühlung 20 durch individuell einstellbare Parameter wie Menge, Druck und Strömungsgeschwindigkeit der Kühlwasserströmung unabhängig voneinander eingeregelt. Sowohl die Walzenkühlung 19 als auch die Zwischengerüstkühlung 20 können aus gemeinsamer Druckwasserquelle, jedoch mit unabhängig einstellbarem Druck und Menge gespeist werden.

Die Kühlmedien werden mittels berührungsloser Abdichtung der Strömungswege, bspw. bei dem Kühlaggregat 20 durch endständige Labyrinthdichtungen 16, 16' und bei dem Kühlkörper 19 durch strömungstechnische Maßnahmen im Bereich der Düsenspalte 1 geführt.

Bspw. wird das Kühlmedium für die Walzenkühlung 19 jeder Arbeitswalze 3 über jeweils einen einstellbaren Düsenspalt 1 entlang eines am Walzenballen 2 anliegenden Kühlwasserkanals 25 von oben und von unten unter Druck eingespeist, im Gegenstrom geführt und auslaufseitig in einen Diffusor 4 eingeleitet, aus welchem verbrauchtes Kühlmedium 7 durch Austrittsöffnungen 5 in einen Abführraum 6 geführt und daraus kontrolliert abgezogen wird.

Zur Abführung von Kühlmedium besitzt das Kühlaggregat 20 am Ende des Strömungskanals 23 einen Diffusor 15, aus welchem verbrauchtes Kühlmedium mit dem Wasserablauf 13 abgeführt wird.

Figur 2 zeigt, daß das Kühlaggregat 20 und der Kühlkörper 19 zu einer baulichen Einheit zusammengefaßt sind. Im Kühlkörper 19 tritt bei 12' Kühlwasser ein und strömt am Walzenballen 2 entlang auf das Warmbreitband 10 zu, wird dort umgelenkt und strömt in einem Kanal oberhalb und unterhalb des Warmbreitbandes 10 in das Kühlaggregat 20. Die Kühlung des Warmbreitbandes im Kühlaggregat erfolgt in der gleichen Weise wie zu Figur 1 erläutert wurde. Die der Baueinheit von Kühlkörper 19 und Kühlaggregat 20 zugeordnete Temperaturkurve in Form einer gestrichelten Linie ähnelt dem Temperaturverlauf der Kühlung gemäß Fig. 1, jedoch mit dem Unterschied, daß die Temperatur des Warmbreitbandes infolge seiner Kernwärme vergleichsweise geringer ansteigt, bevor die graduelle Temperaturabsenkung im Kühlaggregat 20 erfolgt.

### Bezugszeichenliste

- 1: Düsenspalt
- 2: Walzenballen
- 3: Walze, Arbeitswalze
- 4: Diffusor
- 5: Austrittsöffnung
- 6: Abführraum
- 7: verbrauchtes Kühlmedium
- 8: Gerüst
- 9: Gerüst
- 10: Warmbreitband, Walzgut
- 11: Walzspalt
- 12: Wasserzulauf, Einströmung
- 13: Wasserablauf, Abströmung
- 14: Druckwasserströmung
- 15: Diffusor
- 16, 16': Labyrinthdichtung
- 19: Walzenkühlung, Kühlkörper
- 20: Zwischengerüstkühlung, Kühlaggregat
- 21: Druckraum
- 22: Konvektionsraum
- 23: Strömungskanal
- 24: Walzrichtung
- 25: Kühlwasserkanal, Druckwasserströmung

## Patentansprüche

1. Verfahren zum Kühlen von walzwarmem Walzgut mit einer Zwischengerüst Kühlung (20), bei der zur bevorzugt beidseitigen Kühlung von Warmbreitband zwischen jeweils zwei beabstandeten Gerüsten (8,9) ein Wärmeaustausch zwischen Walzgut (10) und Kühlmedium mit Hilfe einer Druckwasserströmung (14) durch eine Folge eines Druck-(21) und Konvektionsraumes (22) vorgenommen und das Walzgut (10) durch gezieltes Steuern der Intensität der Zwangskonvektion gekühlt wird,
**gekennzeichnet durch**
eine Kombination der Zwischengerüst-Kühlung (20) mit einer zusätzlichen Walzenkühlung (19) im Bereich des auslaufseitigen Walzspaltes (11) unter Verwendung einer gerichteten Druckwasserströmung (25) entlang eines Umfangsbereiches des Walzenballens (2) jeder Arbeitswalze (3), wobei die Zwischengerüst-Kühlung (20) und die Walzenkühlung (19) jeweils mit berührungslosen Abdichtungen bezüglich der Walzgutoberfläche bzw. des Walzenballens (21) arbeiten.

2. Verfahren nach Anspruch 1,
**dadurch gekennzeichnet,**
**dass** die Kühlung (20) des walzwarmen Walzgutes (10) zwischen den Gerüsten (8,9) und die Walzenkühlung (19) mit sich gegenseitig ergänzenden Druckwasserströmungen (25) zu einer funktionellen Gesamtkühlwirkung erfolgt.

3. Verfahren nach Anspruch 1 oder 2,
**dadurch gekennzeichnet,**
**dass** durch Absenken der Walzenballentemperatur die Oberflächentemperatur des Walzgutes (10) im Walzspalt (11) derart gesenkt wird, daß sie bei Eintritt des Walzgutes in die anschließende Zwischengerüstkühlung (20) nahe an bzw. unter der Leidenfrost-Temperatur des Kühlmediums liegt, was zu einer erhöhten Kühlwirkung in der Zwischengerüstkühlung (20) führt.

4. Verfahren nach einem der Ansprüche 1 bis 3,
**dadurch gekennzeichnet,**
**dass** die Zwischengerüstkühlung (20) unmittelbar an die Walzenkühlung (19) am Austritt des Walzenspaltes (11) angeschlossen wird.

5. Verfahren nach einem der Ansprüche 1 bis 4,
**dadurch gekennzeichnet,**
**dass** die Intensität der Zwangskonvektion und damit die Kühlwirkung einerseits der Walzenkühlung (19) und andererseits der Zwischengerüstkühlung (20) durch individuell einstellbare Parameter wie Menge, Druck und Strömungsgeschwindigkeit der Kühlwasserströmung unabhängig voneinander eingeregelt wird.

6. Verfahren nach einem der Ansprüche 1 bis 5,
**dadurch gekennzeichnet,**
**dass** sowohl die Walzenkühlung (19), als auch die Zwischengerüstkühlung (20) aus gemeinsamer Druckwasserquelle, jedoch mit unabhängig einstellbarem Druck und Menge gespeist werden.

7. Verfahren nach einem der Ansprüche 1 bis 6,
**dadurch gekennzeichnet,**
**dass** das Kühlmedium mittels berührungsloser Abdichtung seiner Strömungswege gegenüber den zu kühlenden Flächen von Walzenballen (2) bzw. Walzgut (10) gezielt zu- und abgeführt wird.

8. Verfahren nach einem der Ansprüche 1 bis 7,
**dadurch gekennzeichnet,**
**dass** das Kühlmedium für die Walzenkühlung (19) jeder Walze (3) über jeweils einen bevorzugt einstellbaren Düsenspalt (1) entlang mindestens eines am Walzenballen (2) anliegenden Kühlwasserkanals (25) von oben und von unten eingespeist, im Gegenstrom geführt und auslaufseitig in einen Diffusor (4) eingeleitet, aus diesem in einen Abführraum (6) geführt und daraus kontrolliert abgezogen wird.

9. Vorrichtung zur Intensivkühlung von walzwarmem Walzgut (10), nach einem der Verfahrensansprüche 1 bis 8,
mit mindestens einem Kühlaggregat (20) zum beidseitigen Kühlen von Warmbreitband zwischen zwei beabstandeten Gerüsten (8,9) einer Fertigstrasse, mit an jeder Bandseite einem zum Wärmeaustausch zwischen Walzgut und Kühlmedium durch Zwangskonvektion ausgebildetem Druckraum (21) und Konvektionsraum (22) eines Strömungskanals (23) zur Ausbildung einer gerichteten Strömung des Kühlmediums und Steuern der Intensität der Zwangskonvektion nach Massgabe der Strömungsgeschwindigkeit, **gekennzeichnet durch** wenigstens einen stromaufwärts der Walzrichtung (24) angeordneten Kühlkörper (19) zum Kühlen der Arbeitswalzen (3) eines vorgeordneten Gerüstes (8), wobei der Kühlkörper jeweils an einer der Walzen (3) einen mit Kühlmedium unter Zwangskonvektion beaufschlagbaren Spalt (25) im Strömungsbereich zwischen einer Kühlwasserzuführung (1) und einer Kühlwasserabführung (4) ausbildet und das Kühlaggregat (20) bzw. der Kühlkörper (19) berührungslose Abdichtungen gegenüber den zu kühlenden Flächen (2, 10) von Band und Walze aufweisen.

10. Vorrichtung nach Anspruch 9,
**dadurch gekennzeichnet,**
**dass** der Spalt (25) unter Ausbildung zweier einander entgegengerichteter Strömungsbahnen bevorzugt an beiden Enden je eine regelbare Zuführung (1) für Kühlmedium aufweist und etwa mittig mit einem Diffusor (4) ausgebildet ist und dieser mit einem Auffangraum (6) für abzuführendes Kühlmedium in Verbindung steht.

11. Vorrichtung nach Anspruch 9 oder 10,
**dadurch gekennzeichnet,**
**dass** zur Mengenregelung zugeführten Kühlmediums jeder Strömungsbahn ein Drosselorgan in Form eines einstellbaren Düsenspaltes (1) zugeordnet ist.

12. Vorrichtung nach Anspruch 9,
**dadurch gekennzeichnet,**
**daß** der Druckraum (21) des Kühlaggregates (20) an der Eintrittsseite des Walzgutes (10) eine Einströmung (12) für das Kühlmedium in Form eines mengen- und druckeinstellbaren Düsenspaltes und einen endständigen Diffusor (15) mit Mitteln (13) zum Abziehen des Kühlmediums aufweist und daß in Walzrichtung vor dem Diffusor (15) ein den Druckraum begrenzendes Stauelement angeordnet ist, das den Beginn des Konvektionsraumes (22) darstellt.

13. Vorrichtung nach Anspruch 12,
**dadurch gekennzeichnet,**
**daß** das Stauelement unter Veränderung der Länge des Druckraumes (21) und des Konvektionsraumes (22) in Walzrichtung (24) längsverstellbar ausgebildet ist.

14. Vorrichtung nach Anspruch 12 oder 13,
**dadurch gekennzeichnet,**
**daß** der Düsenspalt als Stellglied einen Keil aufweist.

15. Vorrichtung nach einem der Ansprüche 12 bis 14,
**dadurch gekennzeichnet,**
**daß** der Diffusor (15) im Bereich erhöhten Kühlmediumdruckes Auslässe (13) zum Abziehen erwärmten Kühlmediums besitzt.

16. Vorrichtung nach einem der Ansprüche 9 bis 15
**dadurch gekennzeichnet,**
**daß** das Kühlaggregat (20) und der Kühlkörper (19) zu einer baulichen Einheit zusammengefaßt sind.

## Claims

1. A method for cooling rolling stock at rolling temperature using intermediate stand cooling (20), in which to cool hot wide strip, preferably on both sides, between two spaced stands (8, 9), a heat exchange is performed between rolling stock (10) and coolant with the aid of a pressurized water flow (14) through a sequence of pressure (21) and convection chambers (22) and the rolling stock (10) is cooled through targeted control of the intensity of the forced convection,
**characterized by**
a combination of the intermediate stand cooling (20) having additional roll cooling (19) in the region of the delivery-side roll gap (11) using a directed pressurized water flow (25) along a peripheral region of the roll body (2) of each working roll (3), the intermediate stand cooling (20) and the roll cooling (19) each operating using contactless seals in relation to the rolling stock surface and/or the roll body (21).

2. The method according to Claim 1,
**characterized in that**
the cooling (20) of the rolling stock (10) at rolling temperature is performed between the stands (8, 9) and the roll cooling (19) using pressurized water flows (25) which supplement one another into a functional overall cooling effect.

3. The method according to Claim 1 or 2,
**characterized in that**,
by reducing the roll body temperature, the surface temperature of the rolling stock (10) in the roll gap (11) is reduced in such a way that it is near and/or under the Leidenfrost temperature of the coolant as the rolling stock enters the subsequent intermediate stand cooling (20), which leads to an increased cooling effect in the intermediate stand cooling (20).

4. The method according to one of Claims 1 to 3,
**characterized in that**
the intermediate stand cooling (20) is connected directly to the roll cooling (19) at the outlet of the roll gap (11).

5. The method according to one of Claims 1 to 4,
**characterized in that**
the intensity of the forced convection and therefore the cooling effect of the roll cooling (19) and the intermediate stand cooling (20) are regulated independently of one another by individually adjustable parameters such as the quantity, pressure, and flow speed of the coolant water flow.

6. The method according to one of Claims 1 to 5,
**characterized in that**
both the roll cooling (19) and the intermediate stand cooling (20) are supplied from a shared pressurized water source, but with independently adjustable pressure and quantity.

7. The method according to one of Claims 1 to 6,
**characterized in that**
the coolant is supplied and removed in a targeted way using contactless seals of its flow paths in relation to the surfaces of roll bodies (2) and/or rolling stock (10) to be cooled.

8. The method according to one of Claims 1 to 7,
**characterized in that**
the coolant for the roll cooling (19) of each roll (3) is supplied, via a preferably adjustable nozzle gap (1) along at least one coolant water channel (25) in contact with the roll body (2), from above and from below, guided in counterflow and introduced on the outlet side into a diffuser (4), guided there from into a removal chamber (6), and withdrawn therefrom in a controlled way.

9. A device for intensive cooling of rolling stock (10) at rolling temperature, according to one of method Claims 1 to 8, having at least one cooling assembly (20) for cooling hot wide strip on both sides between two spaced stands (8, 9) of a finishing train, having, on each strip side, a pressure chamber (21) and a convection chamber (22), implemented for heat exchange between rolling stock and coolant through forced convection, of a flow channel (23) to implement a directed flow of the coolant and control the intensity of the forced convection depending on the flow speed,
**characterized by**
at least one cooling body (19), positioned upstream of the roll device (24), for cooling the working rolls (3) of a previous stand (8), the cooling body implementing a gap (25), which may have coolant applied to it under forced convection, in the flow region between a coolant water supply (1) and a coolant water outlet (4) on each of the rolls (3), and the cooling assembly (20) and/or the cooling body (19) having contactless seals in relation to the surfaces (2, 10) of strip and roll to be cooled.

10. The device according to Claim 9,
**characterized in that**
the gap (25), while forming two opposing flow paths, preferably has a controllable supply (1) for coolant at both ends and is implemented approximately centrally using a diffuser (4) and this diffuser is connected to a capture chamber (6) for coolant to be removed.

11. The device according to Claim 9 or 10,
**characterized in that**
each flow path is assigned a throttle element in the form of an adjustable nozzle gap (1) for regulating the quantity of coolant supplied.

12. The device according to Claim 9,
**characterized in that**
the pressure chamber (21) of the cooling assembly (20) has an inlet (12) for the coolant, in the form of a nozzle gap whose quantity and pressure may be adjusted, at the entrance side of the rolling stock (10) and a terminal diffuser (15) having means (13) for drawing off the coolant, and a retaining element, which delimits the pressure chamber and represents the beginning of the convection chamber (22), is positioned in the rolling direction before the diffuser (15).

13. The device according to Claim 12,
**characterized in that**
the retaining element is implemented so its length may be adjusted by changing the length of the pressure chamber (21) and the convection chamber (22) in the rolling direction (24).

14. The device according to Claim 12 or 13,
**characterized in that**
the nozzle gap has a wedge as an actuator.

15. The device according to one of Claims 12 to 14,
**characterized in that**
the diffuser (15) has outlets (13) in the region of elevated coolant pressure for drawing off heated coolant.

16. The device according to one of Claims 9 to 15,
**characterized in that**
the cooling assembly (20) and the cooling body (19) are combined into a modular unit.

## Revendications

1. Procédé pour refroidir des produits de laminage chaud avec un refroidissement de cage intermédiaire (20), avec lequel un échange de chaleur entre le produit de laminage (10) et l'agent de refroidissement à l'aide d'un écoulement d'eau sous pression (14) est effectué par une succession d'un espace de pression (21) et d'un espace de convection (22) pour le refroidissement de préférence par les deux côtés de bande large laminée à chaud entre respectivement deux cages (8, 9) espacées et le produit de laminage (10) est refroidi par un contrôle approprié de l'intensité de la convection forcée,
**caractérisé par**
une combinaison du refroidissement de cage intermédiaire (20) avec un refroidissement supplémentaire de cylindres (19) dans la zone de l'emprise (11) côté sortie avec l'utilisation d'un écoulement dirigé d'eau sous pression (25) le long d'une zone périphérique de la table de cylindre (2) de chaque cylindre de travail (3), le refroidissement de cage intermédiaire (20) et le refroidissement de cylindre (19) travaillant respectivement avec des joints sans contact par rapport à la surface du produit de laminage et à la table de cylindre (21).

2. Procédé selon la revendication 1,
**caractérisé en ce que**
le refroidissement (20) du produit de laminage (10) chaud entre les cages (8, 9) et le refroidissement de cylindre (19) s'effectue avec des écoulements d'eau sous pression (25) complémentaires les uns par rapport aux autres de façon à obtenir un effet de refroidissement global et fonctionnel.

3. Procédé selon la revendication 1 ou 2,
**caractérisé en ce que**,
par l'abaissement de la température de la table de cylindre, la température superficielle du produit de laminage (10) dans l'emprise (11) est abaissée de telle sorte qu'elle se situe à proximité ou au-dessous de la température de gel de l'agent de refroidissement en cas d'entrée du produit de laminage dans le refroidissement consécutif de cage intermédiaire (20), ce qui entraîne un effet de refroidissement élevé dans le refroidissement de cage intermédiaire (20).

4. Procédé selon l'une quelconque des revendications 1 à 3,
**caractérisé en ce que**
le refroidissement de cage intermédiaire (20) est rattaché directement au refroidissement de cylindre (19) à la sortie de la table de cylindre (11).

5. Procédé selon l'une quelconque des revendications 1 à 4,
**caractérisé en ce que**
l'intensité de la convection forcée et donc l'effet de refroidissement d'une part du refroidissement de cylindre (19) et d'autre part du refroidissement de cage intermédiaire (20) est réglée par des paramètres réglables individuellement tels que la quantité, la pression et la vitesse d'écoulement de l'écoulement d'eau de refroidissement, de façon indépendante les uns des autres.

6. Procédé selon l'une quelconque des revendications 1 à 5,
**caractérisé en ce que**
aussi bien le refroidissement de cylindre (19) que le refroidissement de cage intermédiaire (20) sont alimentés à partir d'une source commune d'eau sous pression, mais avec une pression et une quantité réglables indépendamment.

7. Procédé selon l'une quelconque des revendications 1 à 6,
**caractérisé en ce que**
l'agent de refroidissement est amené et évacué de façon appropriée au moyen d'une étanchéité sans contact de ses voies d'écoulement par rapport aux surfaces à refroidir de la table de cylindre (2) ou du produit de laminage (10).

8. Procédé selon l'une quelconque des revendications 1 à 7,
**caractérisé en ce que**
l'agent de refroidissement pour le refroidissement de cylindre (19) de chaque cylindre (3) est injecté par en haut et par en bas au moyen de respectivement une fente de buse (1) de préférence réglable le long d'au moins un canal d'eau de refroidissement (25) s'appuyant sur la table de cylindre (2), est guidé dans le contre-courant et est introduit côté sortie dans un diffuseur (4) et sorti de ce diffuseur et guidé dans un espace d'évacuation (6), d'où il est extrait de façon contrôlée.

9. Dispositif pour le refroidissement intensif de produit de laminage chaud (10) selon l'une quelconque des revendications 1 à 8, avec au moins un groupe frigorifique (20) pour le refroidissement par les deux côtés de la bande large laminée à chaud entre deux cages (8, 9) espacées d'une chaîne de fabrication, avec de chaque côté de la bande un espace de pression (21) conçu pour l'échange de chaleur entre le produit de laminage et l'agent de refroidissement par convection forcée et avec un espace de convection (22) d'un conduit d'écoulement (23) pour la réalisation d'un écoulement orienté de l'agent de refroidissement et pour le contrôle de l'intensité de la convection forcée en fonction de la vitesse d'écoulement,
**caractérisé par**
au moins un corps de refroidissement (19) disposé en amont du sens de laminage (24) pour le refroidissement des cylindres de travail (3) d'une cage (8) disposée avant, le corps de refroidissement formant respectivement sur l'un des cylindres (3) une fente (25) pouvant être sollicité avec de l'agent de refroidissement sous convection forcée dans la zone d'écoulement entre une arrivée d'eau de refroidissement (1) et une évacuation d'eau de refroidissement (4) et le groupe frigorifique (20) ou le corps de refroidissement (19) présentant des étanchéités sans contact par rapport aux surfaces (2, 10) à refroidir de la bande et du cylindre.

10. Dispositif selon la revendication 9,
**caractérisé en ce que**
la fente (25) présente sur chacune des deux extrémités une arrivée (1) réglable pour l'agent de refroidissement en formant deux trajectoires d'écoulement orientées dans le sens contraire, et est réalisée à peu prés au centre avec un diffuseur (4) et ce diffuseur est en liaison avec un espace récepteur (6) pour l'agent de refroidissement à évacuer.

11. Dispositif selon la revendication 9 ou 10,
**caractérisé en ce que**
un organe d'étranglement est attribué à chaque trajectoire d'écoulement sous la forme d'une fente de buse (1) réglable pour le réglage de la quantité de l'agent de refroidissement amené.

12. Dispositif selon la revendication 9,
**caractérisé en ce que**
l'espace de pression (21) du groupe frigorifique (20) présente sur le côté entrée du produit de laminage (10) une entrée d'écoulement (12) pour l'agent de refroidissement sous la forme d'une fente de buse réglable en quantité et en pression et un diffuseur (15) côté extrémité avec des moyens (13) pour l'extraction du produit de refroidissement et **en ce que**, dans le sens de laminage et avant le diffuseur (15), est disposé un élément de retenue limitant l'espace de pression, qui représente le début de l'espace de convection (22).

13. Dispositif selon la revendication 12,
**caractérisé en ce que**
l'élément de retenue est réalisé de façon réglable en longueur en faisant varier la longueur de l'espace de pression (21) et de l'espace de convection (22) dans le sens de laminage (24).

14. Dispositif selon la revendication 12 ou 13,
**caractérisé en ce que**
la fente de buse présente une clavette comme actionneur.

15. Dispositif selon l'une quelconque des revendications 12 à 14,
**caractérisé en ce que**
le diffuseur (15) présente dans la zone de la pression élevée de l'agent de refroidissement des sorties (13) pour l'extraction de l'agent de refroidissement réchauffé.

16. Dispositif selon l'une quelconque des revendications 9 à 15,
**caractérisé en ce que**
le groupe frigorifique (20) et le corps de refroidissement (19) sont regroupés en une unité modulaire.
